# EUROPÄISCHE PATENTANMELDUNG

(11) **EP 1 134 321 A2**
(43) Veröffentlichungstag der Anmeldung: **19.09.2001**
(21) Anmeldenummer: 01104840.2
(22) Anmeldetag: 28.02.2001
(51) Int. Cl.: E03C 1/23

(54) **Ventileinrichtung mit Bedienelement**

(30) Priorität: 15.03.2000 DE 10012490
(71) Anmelder: Friedrich Grohe AG & Co. KG, 58675 Hemer (DE)
(72) Erfinder: Lobermeier, Hans, 58708 Menden (DE); Hannemann, Fred, 04916 Herzberg (DE)

(57) **Zusammenfassung**

Bei einer sanitären Ventileinrichtung mit einem Gehäuse (1) und einem von dessen Außenseite her betätigbaren Bedienelement (50), das über ein aus dem Gehäuse (1) herausgeführtes Übertragungsglied (3) mit einem zu betätigenden Verschlussstopfen (2) eines Ablaufventils (20) verbunden ist, ist vorgeschlagen, dass der Verschlussstopfen (2) entgegen der Kraft einer Feder (4) von einem Benutzer in seine Schließstellung drückbar ist, wobei im Gehäuse (1) eine Rasteinrichtung (5) zur Sicherung der Schließstellung des Verschlussstopfens (2) vorgesehen ist, die mit dem Bedienelement lösbar ist.

## Beschreibung

Die Erfindung betrifft eine sanitäre Ventileinrichtung mit einem Gehäuse, vorzugsweise Ventilgehäuse, und einem von dessen Außenseite her betätigbaren Bedienelement, das über ein aus dem Gehäuse herausgeführtes Übertragungsglied mit einem zu betätigenden Verschlussstopfen eines Ablaufventils verbunden ist.

Eine derartige Ventileinrichtung ist aus der deutschen Patentschrift 11 91 305 bekannt. Hierbei ist in einer Querbohrung des Batteriekörpers ein Excenterhebel vorgesehen, der mit einem Griffstück radial aus dem Körper hervorsteht. Im Batteriekörper ist dabei ein Hohlraum vorgesehen, in den ein mit einem Verschlussstopfen eines Waschbeckens verbundenes Gestänge eingeführt ist, wobei das Gestänge mit einem am Gestängeende ausgebildeten Auge mit dem Excenterhebel verbunden ist, so dass vom Benutzer durch eine Drehung mit dem Griffstück der Verschlussstopfen in seine Offen- oder Schließposition bringbar ist.
Ein derartiger Excenterhebel ist relativ aufwendig und benötigt verhältnismäßig viel Raum im Armaturenkörper. Außerdem kann die verhältnismäßig große Ausbildung des Exzenterhebels das Gesamtbild der Sanitärarmatur stören.

Der Erfindung liegt die Aufgabe zugrunde, die im Oberbegriff des Anspruchs 1 angegebene Ventileinrichtung zu verbessern, und insbesondere so auszubilden, dass eine druckknopfartige Betätigung ermöglicht wird.

Diese Aufgabe wird erfindungsgemäß dadurch gelöst, dass der Verschlussstopfen entgegen der Kraft einer Feder von einem Benutzer in seine Schließstellung drückbar ist, wobei im Gehäuse eine Rasteinrichtung zur Sicherung der Schließstellung des Verschlussstopfens vorgesehen ist, die mit einem Bedienelement lösbar ist.
Weitere Ausgestaltungen der Erfindung sind in den Ansprüchen 2 bis 10 angegeben.

Die mit der Erfindung erzielbaren Vorteile bestehen insbesondere darin, dass die ästhetische Wirkung des Armaturenkörpers von dem sichtbaren Bereich der Betätigungseinrichtung kaum noch beeinflusst wird, und die Öffnung und Schließung des Ablaufventils im Becken des Waschtisches durch eine Druckbetätigung erfolgen kann.

Hierbei können weiterhin handelsübliche Ablaufventilgarnituren verwendet werden.
Ausführungsbeispiele der Erfindung sind in der Zeichnung dargestellt und werden im folgenden näher beschrieben. Es zeigt
- Fig. 1: eine sanitäre Wasserauslaufarmatur in schematischer, teilweise geschnittener Darstellung mit einem geschlossenen Ablaufventil;
- Fig. 2: die in Fig. 1 gezeigte sanitäre Wasserauslaufarmatur mit geöffnetem Ablaufventil;
- Fig. 3: ein anderes Ausführungsbeispiel der in Fig. 1 gezeigten sanitären Wasserauslaufarmatur in schematischer Darstellung mit geöffnetem Ablaufventil;
- Fig. 4: die in Fig. 3 gezeigte sanitäre Wasserauslaufarmatur mit einem geschlossenen Ablaufventil;
- Fig. 5: ein weiteres Ausführungsbeispiel einer zum Teil dargestellten sanitären Wasserauslaufarmatur im Längsschnitt, wobei das Ablaufventil nicht gezeigt ist;
- Fig. 6: ein zur Fig. 5 abgewandeltes Ausführungsbeispiel, wobei das Übertragungsglied durch einen Befestigungsbolzen der Sanitärarmatur aus dem Armaturenkörper herausgeführt ist.

Bei den Ausführungsbeispielen in der Zeichnung sind der Einfachheit halber gleiche oder entsprechende Elemente mit jeweils gleichen Bezugszeichen versehen.

Bei dem in Fig. 1 und 2 dargestellten sanitären Wasserauslaufventil handelt es sich um ein in einem Gehäuse 1 verdeckt angeordnetes Misch- und Absperrventil für Kalt- und Warmwasser, wobei das Kalt- und Warmwasser über - in der Zeichnung nicht dargestellt - Anschlussleitungen in das Gehäuse 1 eingeführt ist. An dem Misch- und Absperrventil kann in bekannter Weise mit einem Bediengriff 15 in einem ersten Freiheitsgrad die Durchflussmenge und in einem zweiten Freiheitsgrad das Mischungsverhältnis des zufließenden Kalt- und Warmwassers eingestellt werden. Das in dem Misch- und Absperrventil erzeugte Mischwasser wird über ein Auslaufrohr 14 als Freistrahl in ein Becken - in der Zeichnung nicht dargestellt - eines Waschtisches abgegeben. Im Boden des Beckens ist in bekannter Weise ein Ablaufventil 20 angeordnet und mit einer Abflussleitung - in der Zeichnung nicht dargestellt - verbunden. In dem Ablaufventil 20 ist ein Verschlussstopfen 2 angeordnet, der über ein als Gestänge ausgebildetes Übertragungsglied 3 in der Schließ- oder Öffnungsstellung gehalten wird.

Das Übertragungsglied 3 ist hierbei in das Gehäuse 1 bzw. den Armaturenkörper von der Befestigungsseite am Waschtisch her in einen Aufnahmeraum 10 eingeführt. Im Aufnahmeraum 10 ist eine Zugfeder 4 angeordnet, die einerseits am Boden des Aufnahmeraums 10 und andererseits am Endbereich des als Gestänge ausgebildeten Übertragungsglieds 3 befestigt ist. Der Verschlussstopfen 2 wird somit von der Feder 4 mit Hilfe des Übertragungsglieds 3 in seiner Offenstellung, wie es aus Fig. 2 zu entnehmen ist, gehalten. Das aus dem Auslaufrohr 14 austretende Wasser gelangt somit über das offene Ablaufventil 20 in die in der Zeichnung nicht dargestellte Abwasserleitung.
Soll das Ablaufventil 20 geschlossen werden, so wird vom Benutzer der Verschlussstopfen 2 aus seiner in Fig. 2 gezeigten Position durch eine Axialbewegung in Richtung des Pfeils in Fig. 1 entgegen der Kraft der Zugfeder 4 in seine Schließstellung gedrückt. In dem Gehäuse 1 ist eine Rasteinrichtung 5 vorgesehen, mit der das Ablaufventil 20 in seiner Schließstellung gehalten wird. Hierzu ist in einer Radialbohrung 12 im Gehäuse 1 an einer Radialstange 53 ein Schnapper 51 ausgebildet. Die Radialstange 53 trägt an dem gegenüberliegenden Endbereich ein Bedienelement 50 in Form einer Drucktaste oder eines Druckknopfs. Der Schnapper 51 wird hierbei von einer Feder 52, vorzugsweise einer Tellerfeder, in seine Rastposition gedrückt. Der Schnapper 51 ist dabei mit einer Schrägfläche versehen, so dass beim Einschieben des Übertragungsglieds 3 in den Aufnahmeraum 10 der Schnapper 51 entgegen der Kraft der Feder 52 radial ausgelenkt wird und anschließend in eine als Ringnut ausgebildete Falle 54 einfasst, wie es in Fig. 1 dargestellt ist, die somit den Verschlussstopfen 2 in der Schließposition hält.
Soll dagegen das in dem Becken des Waschtisches aufgefangene Waschwasser in die Abflussleitung entleert werden, so ist vom Benutzer lediglich das an der Seitenwandung des Gehäuses 1 angeordnete Bedienelement 50 entgegen der Kraft der Feder 52 in das Gehäuse 1 einzudrücken, so dass von der Rasteinrichtung 5 das Übertragungsglied 3 freigegeben wird und die Feder 4 über das Übertragungsglied 3 den Verschlussstopfen 2 axial in dem Ablaufventil 20 in seine in Fig. 2 dargestellte Öffnungs- bzw. Ablaufposition bringt.

Das in Fig. 3 und 4 der Zeichnung dargestellte Ausführungsbeispiel unterscheidet sich zu dem vorstehend beschriebenen dadurch, dass die Feder 4 nicht im Aufnahmeraum 10 des Gehäuses 1, sondern unterhalb einer Armaturenbank eines Waschtisches 6 als Druckfeder auf dem als Gestänge ausgebildeten Übertragungsglied 3 angeordnet ist. Der eine Endbereich der Feder 4 stützt sich hierbei an der Unterseite des Waschtisches 6 ab, während der andere Endbereich der Feder 4 mit dem als Gestänge ausgebildeten Übertragungsglied 3 verbunden ist.

In Fig. 5 der Zeichnung ist ein weiteres Ausführungsbeispiel anhand eines zum Teil dargestellten an einem Waschtisch 6 anmontierten Wasserauslaufventil dargestellt. In dem Gehäuse 1 ist ein Einsatzstück 11 angeordnet, wobei das Gehäuse 1 mit einem Befestigungsbolzen 13 in bekannter Weise im Bereich einer Öffnung 60 mit einem Waschtisch 6 verbunden ist.
Ein Aufnahmeraum 10 erstreckt sich hierbei von der Unterseite des Gehäuses 1 in das Einsatzstück 11 hinein. In dem Aufnahmeraum 10 ist hierbei eine Führungshülse 31 axial festliegend angeordnet. In die Führungshülse 31 ist das als Gestänge ausgebildete Übertragungsglied 3 hineingeführt und mit einem Kopfstück 30 verbunden. In dem Kopfstück 30 ist in einer Querbohrung 300 ein von einer Feder 52 in Rastrichtung gedrückter, als Zylinderstift ausgebildeter Schnapper 51 vorgesehen.
In der in Fig. 5 gezeigten Position des Übertragungsglieds 3 befindet sich das Ablaufventil in seiner Offenstellung, wie es entsprechend des vorherigen Ausführungsbeispiels in Fig. 3 dargestellt ist. Wird nun vom Benutzer der Verschlussstopfen 2 in seine Schließstellung im Ablaufventil 20 gedrückt, so wird gleichzeitig das Übertragungsglied 3 entgegen der Kraft der Feder 4 in die Hülse 31 eingeschoben, bis der Schnapper 51 in die am Einsatzstück 11 ausgebildete Radialbohrung 12 einrastet und hierbei die Radialstange 53 mit dem Bedienelement 50 um einen geringen Teil aus dem Gehäuse 1 hinausdrängt und dadurch in dieser Stellung eine Verrastung bewerkstelligt, so dass das Ablaufventil 20 in seiner Schließstellung verharrt. Wird dagegen in der Absperrstellung des Ablaufventils vom Benutzer das Bedienelement 50 in das Gehäuse 1 entgegen der Kraft der Feder 52 gedrückt, so wird der Schnapper 51 aus seiner Rastposition in der Radialbohrung 12 verdrängt, so dass das Übertragungsglied 3 von der Feder 4 wieder in seine in Fig. 5 dargestellte Position zurückgeschoben wird, wobei das Ablaufventil 20 in seine Öffnungsposition gelangt.

In Fig. 6 ist schließlich ein zur Fig. 5 abgewandeltes Ausführungsbeispiel dargestellt, wobei das Übertragungsglied 3 als Gestänge in einem rohrförmig ausgebildeten Befestigungsbolzen 13 aus dem Gehäuse 1 herausgeführt ist. Anstatt einer Führungshülse 31 ist hierbei der Aufnahmeraum 10 im Einsatzstück 11 mit einem Führungsschlitz 111 versehen.

In den Ausführungsbeispielen ist das Übertragungsglied als Gestänge ausgebildet. Selbstverständlich kann als Übertragungsglied auch ein Bowdenzug oder ein anderes geeignetes Mittel vorgesehen werden.

## Patentansprüche

1. Sanitäre Ventileinrichtung mit einem Gehäuse (1), vorzugsweise ein Ventilgehäuse, und einem von dessen Außenseite her betätigbaren Bedienelement (50), das über ein aus dem Gehäuse (1) herausgeführtes Übertragungsglied (3) mit einem zu betätigenden Verschlussstopfen (2) eines Ablaufventils (20) verbunden ist, **dadurch gekennzeichnet, dass** der Verschlussstopfen (2) entgegen der Kraft einer Feder (4) von einem Benutzer in seine Schließstellung drückbar ist, wobei im Gehäuse (1) eine Rasteinrichtung (5) zur Sicherung der Schließstellung des Verschlussstopfens (2) vorgesehen ist, die mit dem Bedienelement lösbar ist.

2. Sanitäre Ventileinrichtung nach Anspruch 1, **da durch gekennzeichnet**, **dass** das Bedienelement (50) als ein in der Seitenfläche des Gehäuses (1) angeordnete Taste oder Druckknopf ausgebildet ist.

3. Sanitäre Ventileinrichtung nach Anspruch 1 oder 2, **dadurch gekennzeichnet, dass** in einem Aufnahmeraum (10) im Gehäuse (1) als Feder (4) eine Zugfeder vorgesehen ist, die einerseits am Übertragungsglied (3) und andererseits am Gehäuse (1) befestigt ist.

4. Sanitäre Ventileinrichtung nach Anspruch 1 oder 2, **dadurch gekennzeichnet, dass** außerhalb des Gehäuses (1), vorzugsweise unter einem Waschtisch (6), als Feder (4) eine Druckfeder vorgesehen ist, die sich einerseits an dem beweglichen Übertragungsglied (3) und andererseits am unbeweglichen Gehäuse (1) oder am Waschtisch (6) abstützt.

5. Sanitäre Ventileinrichtung nach wenigstens einem der Ansprüche 1 bis 4, **dadurch gekennzeichnet, dass** als Rastelement (5) ein Schnapper (51) vorgesehen ist, der senkrecht zur Stellbewegung des Übertragungsglieds (3) von einer Feder (52) in seine Rastposition gedrückt ist.

6. Sanitäre Ventileinrichtung nach Anspruch 5, **dadurch gekennzeichnet, dass** der Schnapper (51) an einer Radialstange (53) ausgebildet ist, die mit dem Bedienelement (50) verbunden ist.

7. Sanitäre Ventileinrichtung nach Anspruch 5, **dadurch gekennzeichnet, dass** der Schnapper (51) mit der Feder (52) in einem an dem Endbereich des Übertragungsglieds (3) befestigten Kopfstück (30) in einer Querbohrung (300) angeordnet und in der Rastposition in eine Radialbohrung (12) eingreift, in der die Radialstange (53) des Bedienelements (50) angeordnet ist, derart, dass der Schnapper (51) von der Radialstange (53) durch eine Axialbewegung aus seiner Rastposition auslenkbar ist.

8. Sanitäre Ventileinrichtung nach Anspruch 7, **dadurch gekennzeichnet, dass** das Kopfstück (30) von einer im Gehäuse (1) und/oder Einsatzstück (11) angeordneten Führungshülse (31) aufgenommen ist.

9. Sanitäre Ventileinrichtung nach Anspruch 7, **dadurch gekennzeichnet, dass** das Kopfstück (30) von einem Führungsschlitz (111) im Gehäuse oder Einsatzstück (11) geführt ist.

10. Sanitäre Ventileinrichtung nach wenigstens einem der Ansprüche 1 bis 9, **dadurch gekennzeichnet, dass** das Übertragungsglied (3), vorzugsweise ein Gestänge, durch einen rohrförmigen Befestigungsbolzen (13) in das Gehäuse (1) oder in ein Einsatzstück eingeführt ist.
